# DEMANDE DE BREVET EUROPEEN

(11) **EP 0 822 564 A2**
(43) Date de publication de la demande: **04.02.1998**
(21) Numéro de dépôt: 97401825.1
(22) Date de dépôt: 30.07.1997
(51) Int. Cl.: H01H 9/18

(54) **Système de signalisation d'éléments électriques**

(30) Priorité: 31.07.1996 ES 9601707
(71) Demandeur: Schneider Electric Espana, S.A., 08007 Barcelona (ES)
(72) Inventeur: Torregrosa Holgado, Jose Francisco, 46017 Valencia (ES)
(74) Mandataire: Joly, Jean-Jacques

(57) **Abrégé**

Système de signalisation d'éléments électriques qui consiste à apporter des produits luminescents aux éléments et parties des installations sujets à être manipulés, dans lequel on incorpore lesdits produits luminescents, soit en application externe à la façon d'un revêtement sur les parties intéressées, soit par inclusion sous la forme d'un constituant de la matière de construction elle-même.

## Description

Dans les installations électriques, il arrive que les éléments ou appareils de connexion et de protection comme les interrupteurs, différentiels, magnéto-thermiques, etc. soient difficiles à retrouver dans l'obscurité, par exemple lorsqu'on veut allumer des lampes électriques en actionnant l'interrupteur correspondant, ou réarmer la connexion après un déclenchement dans le cas des appareils de protection tels que les différentiels, de sorte qu'on doit recourir à des moyens d'éclairage auxiliaires tels que des bougies, lanternes, etc. afin de ne pas actionner ces éléments à l'aveuglette.

Toutefois, le fait que, dans de nombreux cas, on ne dispose d'aucun moyen d'éclairage auxiliaire, ou qu'on a à localiser ces moyens dans l'obscurité en cas d'extinction imprévue de l'éclairage due au déclenchement d'un des éléments de coupure automatique de l'installation, a pour effet qu'on a nécessairement à se déplacer à tâtons, ce qui entraîne un risque d'accident ; ou bien que l'on a à recourir à des moyens d'éclairage auxiliaires qui sont difficiles à localiser au moment opportun.

Une solution développée pour solutionner ce problème consiste à équiper les éléments qu'il s'agit de manipuler de pilotes au néon qui restent allumés avec une consommation insignifiante lorsque l'appareil correspondant se trouve en situation de coupure. Toutefois, ceci augmente considérablement le coût des éléments, le mécanisme étant par ailleurs susceptible de pannes qui peuvent rendre la fonction du pilote inopérante à un moment où l'on en a besoin.

Selon la présente invention, pour résoudre de façon plus efficace tous les problèmes qui peuvent dériver de la difficulté de localisation et/ou de reconnaissance des éléments électriques d'un type quelconque dans l'obscurité, on propose un système de signalisation luminescente prévu sur les éléments eux-mêmes sans que ceci n'affecte en rien la réalisation des mécanismes ni leurs relations avec l'installation électrique.

Ce système proposé consiste à munir les éléments d'une application de peinture ou d'encre de type luminescent sur les parties intéressées, ou bien à réaliser la matière de construction proprement dite de ces parties des éléments avec des composants capables de leur conférer un effet de luminescence. C'est-à-dire que, parmi les matières synthétiques qui forment par moulage la carcasse ou les parties correspondantes du dispositif électrique en question, on inclut une matière qui confère au produit obtenu un effet de luminescence qui permet de le voir dans l'obscurité.

Ceci apporte une solution très simple qui peut être appliquée aussi bien aux éléments déjà existants, et même installés, par application de peinture luminescente sur les parties intéressées, qu'aux éléments neufs, avec le même principe d'application de peinture ou par construction de la matière avec des constituants luminescents dans les parties intéressées.

Ladite solution permet en outre de réaliser l'application luminescente dans des zones ou parties affectées en différentes couleurs, par exemple pour faire apparaître les parties visibles de la commande d'un interrupteur, différentiel, etc. avec des aspects différents dans leurs positions de connexion et de déconnexion respectivement, ce qui permet de savoir si le dispositif est fermé ou ouvert.

De même, la différence de coloration des applications luminescentes permet de signaler de façon différenciée les divers éléments qui peuvent être situés les uns contre les autres ou proches les uns des autres dans un même panneau ou tableau de commandes, en permettant ainsi d'identifier exactement dans chaque cas celui qu'on doit actionner, pour éviter les fausses manoeuvres.

La signalisation luminescente objet de l'invention est applicable dans tous les cas pour n'importe quel type d'éléments ou de parties d'installations dont l'identification peut être nécessaire dans l'obscurité à un moment donné quelconque ; avec possibilité de conférer la luminescence aux boîtes de connexion, ou à des parties concrètes telles que les logements de bornes, afin qu'elles présentent par elles-mêmes une luminosité qui facilite le travail des opérations que l'on a à exécuter dans les creux ou cavités correspondants.

Il en résulte que ledit système proposé suppose certainement l'apport de caractéristiques très avantageuses pour faciliter la manipulation dans l'obscurité des éléments et parties des installations électriques, qui acquièrent alors un caractère préféré et propre à ladite fonction.

On décrira ci-après des exemples d'application pratiques du système dans ses deux versions les plus habituelles, soit que le produit luminescent s'applique sur la pièce déjà formée, soit qu'on l'injecte en même temps que ladite pièce.

Pour la première option, le système peut être appliqué sur une pièce quelconque d'un appareil, dispositif ou mécanisme électrico-électronique, que ce soit un châssis ou une partie extérieure d'un mécanisme ou une petite pièce de ce mécanisme. En définitive, sur n'importe quelle pièce injectée en matière synthétique pour appareils électrico-électroniques.

Dans ce cas, le produit luminescent s'applique sous la forme d'une encre de revêtement sur la pièce déjà formée, précisément dans la partie ou zone de ladite pièce qui doit présenter cet effet luminescent.

L'application peut s'effectuer au moyen de n'importe lequel des procédés d'application d'encres tels que les procédés de sérigraphie, tampographie, etc..

Dans le cas de la sérigraphie, on a obtenu de bons résultats avec des encres pour sérigraphie "Marasprint-Luminiscente 316700 C.L.", fabriquées par le fabricant allemand Marabuwerke GmbH & Co.

Pour la deuxième option, c'est-à-dire pour le cas dans lequel on injecte le produit luminescent avec la matière thermoplastique qui va former la pièce, on a obtenu de bons résultats avec différentes matières thermoplastiques telles que le polypropylène "P.P" ; le polystyrène "P.S", l'acrylonitrile butadiène styrène "A.B.S" ; le polycarbonate "P.C." ; le polyméthacrylate de méthyle "P.M.M.A" ; le polyester "U.P" (polyester insaturé) ou des polyamides "P.A".

Dans ce cas, en même temps que la matière thermoplastique qui forme la pièce de l'appareil électrique ou électronique correspondant, on injecte le produit luminescent, tel que "Luminiscente C.P. 90011", distribué par l'entreprise espagnole Alcolor S.A. Colorantes y aditivos para el plastico, d'Alicante.

L'effet luminescent dépend de la quantité de produit luminescent que l'on mélange avec la matière thermoplastique, de bons résultats ayant été obtenus avec un apport de produit luminescent dans un pourcentage compris entre 15 et 55 %.

## Revendications

1. Système de signalisation d'éléments électriques, caractérisé en ce qu'on munit de produits luminescents les éléments et parties des installations sujets à être manipulés, pour leur conférer une luminosité propre qui les rende reconnaissables dans l'obscurité.

2. Système de signalisation d'éléments électriques selon la revendication 1, caractérisé en ce que l'apport des produits luminescents peut être réalisé en application extérieure, sous la forme d'encre ou d'un revêtement luminescent sur les parties intéressées.

3. Système de signalisation d'éléments électriques selon la revendication 1, caractérisé en ce que l'apport des produits luminescents peut être réalisé en inclusion sous la forme de constituants de la matière même de construction des parties intéressées, en ajoutant au cours du moulage par injection de ces parties une matière qui confère un caractère luminescent au produit une fois fini.

4. Système de signalisation d'éléments électriques selon la revendication 1, 2 ou 3, caractérisé en ce que l'apport des produits luminescents peut être réalisé avec différentes colorations qui différencient les éléments ou parties auxquels ils sont appliqués.
